# FASCICULE DE BREVET EUROPEEN

(11) **EP 2 431 082 B1**
(45) Date de publication et mention de la délivrance du brevet: **26.02.2014**
(21) Numéro de dépôt: 11181927.2
(22) Date de dépôt: 20.09.2011
(51) Int. Cl.: A63C 13/00

(54) **Dispositif de retenue d'une chaussure sur une raquette**
Schneeschuhbindung
Snow shoe binding

(30) Priorité: 21.09.2010 FR 1057555
(43) Date de publication de la demande: 21.03.2012
(73) Titulaire: TSL Sport Equipment, 74290 Alex (FR)
(72) Inventeur: Deloustal, Bruno, 74000 Annecy (FR); Gallay, Philippe, 74220 La Clusaz (FR)
(74) Mandataire: Gasquet, Denis

(56) Documents cités:
- EP-A1- 1 815 895
- WO-A1-2004/073811
- DE-C1- 4 416 024
- DE-C1- 19 504 026
- US-A1- 2007 163 155

## Description

La présente invention concerne un dispositif de retenue d'une chaussure sur une raquette à neige et plus particulièrement la retenue de l'avant de cette dernière. L'invention concerne aussi une raquette équipée du dispositif.

Les raquettes à neige sont des engins connus depuis de très nombreuses années car utilisées depuis plusieurs siècles par les populations scandinaves pour se déplacer sur la neige. Jusqu'à nos jours, les raquettes à neige étaient utilisées à des fins utilitaires ou militaires, pour permettre aux populations et aux troupes alpines de se déplacer sur la neige pour leurs déplacements nécessités par la vie quotidienne. Actuellement, les raquettes à neige sont plutôt utilisées par des promeneurs ou des sportifs qui font des randonnées et des promenades, voire même des compétitions.

Il existe déjà différents types de dispositifs pour retenir la chaussure sur la raquette. On en connaît plus particulièrement deux types, celui dit « à plaque» et celui dit « à chausson enveloppant ». Généralement, les dispositifs du type « à plaque » sont plus souvent utilisés par les sportifs soucieux de performances car la retenue du pied est assurée avec plus de rigidité. Les dispositifs du type « à chausson enveloppant » sont constitués par un emboîtement avant réalisé par une enveloppe en caoutchouc ou à sangles dans laquelle est retenue l'extrémité avant de la chaussure, tandis qu'une sangle à l'arrière maintien le talon dans le sens avant/arrière. Mais si ce dernier type de retenue est plutôt préféré des promeneurs pas trop exigeants, plus que des sportifs soucieux des performances, il n'en demeure pas moins que lesdits promeneurs désirent aussi avoir une bonne tenue latérale de leur chaussure.

Le document WO 2004/073811 décrit une variante selon le préambule de la revendication 1.

La présente invention, définie dans la revendication 1, se propose de résoudre les inconvénients des dispositifs connus en proposant un dispositif permettant un meilleur ajustement latéral et donc une meilleure tenue du pied, qui allie simplicité, commodité, sécurité et fiabilité, et ce, quel que soit le type de fixation utilisé.

Ainsi, le dispositif de retenue latérale d'une chaussure sur une raquette à neige, qui est constitué d'une plaque de retenue sur laquelle sont montés des moyens avant de retenue constitués par des organes latéraux de retenue formant une enceinte ouverte vers l'arrière dans laquelle est destinée à s'engager l'extrémité avant de la chaussure, à savoir un organe latéral de retenue gauche et un organe latéral de retenue droit, est caractérisé en ce que chacun des organes latéraux de retenue, comprend des moyens de réglage en longueur, afin d'adapter le volume de l'enceinte par un préréglage volumique, et en ce que les parties supérieures des deux organes latéraux de retenue qui sont localisées sur le dessus de l'avant de la chaussure, comprennent des moyens de rapprochement afin d'assurer le maintien de la chaussure.

Chacun des organes arrière de retenue est constitué d'une sangle inférieure réalisée en matière plastique, montée pivotante sur la plaque par son extrémité inférieure, tandis que son extrémité supérieure comprend une boucle de réglage dans laquelle est engagée une portion de sangle textile dont l'extrémité est fixée à la partie supérieure de l'organe avant de retenue correspondant.

Selon une autre caractéristique complémentaire, les moyens de rapprochement de l'un vers l'autre des organes latéraux de retenue à savoir l'organe latéral gauche et l'organe latéral droit sont constitués par une liaison transversale reliant les deux parties supérieures des deux organes latéraux de retenue.

Ajoutons que la liaison transversale est constituée par un support de levier portant un levier pivotant de verrouillage relié à une portion de sangle supérieure, ledit support de levier est fixé à l'une des portions de sangle textile de l'un des organes de retenue latérale tandis que la portion de sangle supérieure qui est avantageusement réalisée en matière plastique souple voire semi rigide, est relié de manière articulée sur la portion de sangle textile (91) de l'autre organe de retenue latéral (9a).La portion de sangle supérieure (15b) étant montée articulée sur le levier pivotant de verrouillage (16) pour former un système dit à genouillère, ledit levier pivotant de verrouillage (16) pouvant prendre deux positions, à savoir une position d'ouverture, et une position de fermeture, le passage de la position d'ouverture à la position de fermeture provoquant ainsi, le rapprochement des deux ensembles organes arrière de retenue (9a, 9b), pour refermer l'enceinte sur l'extrémité de la chaussure et ainsi, assurer une bonne tenue de l'avant de la chaussure.

Notons aussi que selon le mode préféré de l'invention que les moyens avant de retenue sont constitués par deux ensembles de parois de retenue à savoir un ensemble de paroi de retenue gauche et un ensemble de paroi de retenue droit, tandis que chacun des ensembles de paroi de retenue est constitué par les organes latéraux de retenue auxquels sont reliés deux organes avant de retenue, à savoir un organe de retenue droit et un organe de retenue gauche, les organes avant de retenue reliant la partie supérieure des organes latéraux de retenue à la plaque.

Selon une autre caractéristique, chacun des organes avant de retenue est réalisé par une sangle déformable se présentant sous la forme d'une bande allongée s'étendant depuis la plaque où elle est fixée par son extrémité inférieure avant, vers le haut et vers l'arrière où elles sont fixées aux organes latéraux de retenue.

D'autres caractéristiques et avantages de l'invention se dégageront de la description qui va suivre en regard des dessins annexés qui ne sont donnés qu'à titre d'exemple non limitatif.
Les figures 1 à 6b sont des illustrations d'un premier mode de réalisation.
La figure 1 est une vue schématique en perspective du dispositif de retenue.
Les figures 2a et 2b sont des vues schématiques axiales d'arrière vers l'avant, la figure 2a étant une vue en position ouverte de non retenue, tandis que la figure 2b est une représentation en position fermée de retenue de la chaussure.
La figure 3 est une vue en perspective du dispositif en position ouverte de non retenue de la chaussure, le dispositif étant prêt à recevoir l'extrémité avant de la chaussure
Les figures 4a et 4b sont des vues latérales.
La figure 4a est une vue du dispositif en position ouverte de non retenue de la chaussure.
La figure 4b est une vue du dispositif dans sa position fermée de retenue de la chaussure.
Les figures 5a et 5b sont des vues de face, d'avant vers l'arrière.
La figure 5a est une vue du dispositif en position ouverte de non retenue de la chaussure.
La figure 5b est une vue du dispositif dans sa position fermée de retenue de la chaussure.
Les figures 6a et 6b sont des vues axiales d'arrière vers l'avant.
La figure 6a est une vue du dispositif en position ouverte de non retenue de la chaussure.
La figure 6b est une vue du dispositif dans sa position fermée de retenue de la chaussure.
Les figures 7 à 8b sont des illustrations d'un deuxième mode de réalisation, selon lequel le dispositif ne comprend pas d'organe de retenue avant tels que ceux du premier mode de réalisation.
La figure 7 est une vue schématique en perspective du dispositif de retenue.
Les figures 8a et 8b sont des vues schématiques axiales d'arrière vers l'avant, la figure 8a étant une vue en position ouverte de non retenue, tandis que la figure 8b est une représentation en position fermée de retenue de la chaussure.
Les figures 9, 10 sont des vues similaires respectivement aux figures 2a, 2b, 8a, 8b illustrant deux dispositifs de retenue.

La raquette désignée sous la référence générale (1) se présente sous la forme d'une plaque ajourée sur laquelle est fixée la chaussure de l'utilisateur grâce à une fixation. La plaque ajourée constituant le corps de raquette, se compose d'un tamis (2), comprenant un ensemble de parois supportant la fixation (3) destinée à retenir la chaussure de l'utilisateur.

La raquette à neige (1) destinée à être équipée du dispositif selon la présente invention peut, bien entendu, être de tous types. Elle peut par exemple être du type dont le tamis (2) est réalisé en matière plastique, ou, du type constitué par un cadre périphérique réalisé en aluminium retenant une toile.

Notons que la fixation (3) destinée à retenir la chaussure est, selon l'illustration donnée à titre d'exemple, articulée par rapport au tamis (2) de la raquette proprement dite, selon un axe transversal (XX'), afin de permettre à l'utilisateur de soulever son talon lors de sa progression, qui comprend des moyens de retenue pour la chaussure, à savoir des moyens avant de retenue (4) et des moyens arrière non représentés.

Précisons que les moyens avant de retenue (4), sont destinés à retenir l'avant de la chaussure sur la plaque pivotante (3), et ce aussi bien latéralement que verticalement.

Ces moyens sont constitués par des éléments semi-rigides ou souples que sont sangle en matière plastique ou sangle textile. Bien entendu l'exemple de réalisation est illustré avec une plaque s'étendant sous toute la semelle de la chaussure, mais il pourrait en être autrement comme par exemple ne s'étendre que sur l'avant de la semelle. Dans la description, et dans les revendications, le terme « plaque » utilisé couvre bien entendu une fixation dont la plaque peut s'étendre sous toute la semelle de la chaussure, mais aussi une plaque qui ne s'étend que sur l'avant de la semelle.

Ainsi, l'extrémité avant de la chaussure est retenue à la raquette proprement dite par le dispositif selon l'invention portant la référence générale (4)et qui est constitué d'un ensemble de parois de retenue (4a, 4b) formant une enceinte (5) ou cavité ouverte vers l'arrière (AR) dans laquelle est engagée pour y être retenue l'extrémité avant de la chaussure (non représentée).

Selon le mode de réalisation représenté du dispositif, l'enceinte (5) ou cavité ouverte vers l'arrière (AR) est composée de deux ensembles de paroi de retenue (4a, 4b), à savoir un ensemble de paroi de retenue gauche (4a) et un ensemble de paroi de retenue droit (4b).

Les parties supérieures (6a, 6b) des deux ensembles de paroi de retenue (4a, 4b) qui sont localisées sur le dessus de l'avant de la chaussure, étant destinées à être rapprochées l'une vers l'autre, par des moyens de rapprochement (7). Le rapprochement des parties supérieures permet de mettre l'enceinte (5) en conformité dimensionnelle avec l'extrémité de la chaussure et ainsi en assurer la retenue.

Selon le premier mode de réalisation illustré aux figures 1 à 6b, chacun des ensembles de paroi de retenue (4a, 4b) est constitué d'un organe avant de retenue (8a, 8b), à savoir un organe avant de retenue gauche (8a) et un organe avant de retenu droit (8b) et d'un organe latéral de retenue (9a, 9b), à savoir un organe latéral de retenue gauche (9a) et un organe latéral de retenu droit (9b).

Nous verrons plus loin que selon un deuxième mode de réalisation que chacun des ensembles de paroi de retenue (4a, 4b) ne comprennent que les organes latéraux de retenu (9a, 9b), sans qu'ils soient reliés aux organes avant de retenue (8a, 8b).

Chacun des organes avant de retenue (8a, 8b) est par exemple réalisé par une sangle en matière plastique déformable. Elle se présente sous la forme d'une bande allongée s'étendant depuis la plaque (3) où elle est fixée par son extrémité inférieure avant (10), vers le haut (HA) et vers l'arrière (AR) jusqu'à sa partie supérieure, dont nous avons précisé la présence précédemment.

Chacun des organes latéraux de retenue (9a, 9b) relie la plaque (3) à l'extrémité supérieure (11a, 11b) de chacun des organes avant de retenue (8a, 8b). Ainsi la partie supérieure (11a, 11b) de chacun des organes avant de retenue (8a, 8b) est reliée à la plaque par un lien latéral constituant l'organe latéral de retenue (9a, 9b) en un point (12), espacé vers l'arrière du point de liaison (10) de l'organe avant de retenue correspondant, et ce, afin que chacun des organes arrières de retenue s'étende sensiblement verticalement.

Selon l'invention, chacun des organes latéral de retenue (9a, 9b), comprend des moyens de réglage en longueur, ce qui permet d'adapter le volume de l'enceinte par un préréglage volumique. A cet effet, chacun des organes arrière de retenue (9a, 9b) est constitué, d'une sangle inférieure (90) réalisée en matière plastique, montée pivotante sur la plaque par son extrémité inférieure (12), tandis que son extrémité supérieure (13) comprend une boucle de réglage (14) dans laquelle est engagée une portion de sangle textile (91) dont l'extrémité est fixée à la partie supérieure de l'organe avant de retenue correspondant. Chacun des ensembles constitué par la sangle inférieure (90) et la sangle textile (91) constitue l'organe latéral de retenue respectivement (9a, 9b).

Les moyens de rapprochement (7), l'un vers l'autre, des deux ensembles de paroi de retenue (4a, 4b) à savoir l'ensemble gauche (4a) et l'ensemble droit (4b) sont constitués par une liaison transversale reliant les deux parties supérieures (6a, 6b) des deux ensembles de paroi de retenue. Cette liaison est réalisée par un support de levier (15a) portant un levier pivotant de verrouillage (16) relié à une portion de sangle supérieure (15b), qui est avantageusement réalisée en matière plastique souple voire semi-rigide. Le levier pivotant de verrouillage (16) formant avec la portion de sangle supérieure (15b) un système dit à genouillère.

Ledit levier pivotant de verrouillage (16) peut prendre deux positions, à savoir une position d'ouverture telle qu'illustrée aux figures 2a, 3, 3a, 4a, 5a, 6a, et une position de fermeture telle qu'illustrée aux figures 2b, 4b, 5b, 6b. Le passage de la position d'ouverture à la position de fermeture provoque ainsi, le rapprochement des deux ensembles de parois de retenue (4a, 4b).

Les moyens de rapprochement permettent donc de refermer l'enceinte sur l'extrémité de la chaussure et ainsi, assurer une bonne tenue de l'avant de la chaussure.

Bien entendu, comme nous l'avons précisé ci-dessus, l'invention concerne aussi la fixation qui serait constituée des organes latéraux de retenue (9a, 9b) sans qu'ils soient reliés à des organes de retenue avant (8a, 8b) tels par exemple que ceux décrits précédemment (8a, 8b) et illustrés par les figures 1 à 6b.

Selon ce deuxième mode de réalisation illustré aux figures 7, 8a, 8b, cette fixation constituerait des moyens de maintien latéraux pour la chaussure. Ainsi selon cette variante, le maintien et la retenue de la chaussure se font grâce à des organes latéraux de retenue (9a, 9b), qui comprennent des moyens de réglage en longueur (14) et des moyens de rapprochement (7). Comme précédemment ces moyens de réglage constituent des moyens de préréglage. Ce qui permet d'adapter le volume de retenue de la chaussure par un préréglage périphérique. A cet effet, chacun des organes latéraux de retenue (9a, 9b) est constitué comme précédemment, d'une sangle inférieure (90) réalisée en matière plastique, montée pivotante sur la plaque par son extrémité inférieure (12), tandis que son extrémité supérieure (13) comprend une boucle de réglage (14) dans laquelle est engagée une portion de sangle textile (91) dont l'extrémité est fixée à une partie des moyens de rapprochement (7).

Les moyens de rapprochement, l'un vers l'autre, des deux organes latéraux de retenue (9a, 9b) à savoir l'organe gauche (9a) et l'organe droit (9b) sont constitués comme précédemment par une liaison transversale reliant les deux parties supérieures des deux organes de retenue.

Cette liaison transversale est réalisée par un support de levier (15a) portant un levier pivotant de verrouillage (16) relié à une portion de sangle supérieure (15b). Ledit support de levier (15a) est fixé à l'une des portions de sangle textile (91) de l'un des organes de retenue latérale (9b) tandis que la portion de sangle supérieure (15b) qui est avantageusement réalisée en matière plastique souple voire semi rigide, est relié de manière articulée sur la portion de sangle textile (91) de l'autre organe de retenue latéral (9a).La portion de sangle supérieure (15b) étant montée articulée sur le levier pivotant de verrouillage (16) pour former un système dit à genouillère.

Ledit levier pivotant de verrouillage (16) peut prendre deux positions, à savoir une position d'ouverture telle qu'illustrée à la figure 8a, et une position de fermeture telle qu'illustrée à la figure 8b. Le passage de la position d'ouverture à la position de fermeture provoque ainsi, le rapprochement des deux ensembles organes arrière de retenue (9a, 9b).

Les moyens de rapprochement permettent donc de refermer l'enceinte sur l'extrémité de la chaussure et ainsi, assurer une bonne tenue de l'avant de la chaussure.

Bien entendu, les moyens de préréglage des organes latéraux de retenue (9a, 9b) pourraient être réalisés de différentes manières, comme par exemple tel qu'illustré aux figures 9 et 10.

Selon la réalisation illustrée à la figure 9, le préréglage en longueur se fait par une boucle de réglage (14') associée respectivement au support de levier (15a) et la portion de sangle supérieure, dans laquelle est engagée la sangle textile (91.

Dans une variante différente de l'invention, illustrée à la figure 10, le préréglage en longueur se fait grâce à un système à crémaillère solidaire associé respectivement avec le support de levier (15a) et la portion de sangle supérieure (15b) coopérant avec une sangle en matière plastique crantée (91').

On a compris que grâce au dispositif de l'invention, que l'avant du pied est parfaitement emboîté et maintenu. On a compris aussi que grâce aux liens latéraux réglables, qui constituent un préréglage, le volume de l'enceinte peut être ajusté et mis en adéquation avec les dimensions de l'avant de la chaussure par les moyens de rapprochement qui permettent un serrage volumétrique rapide et parfait.

## Revendications

1. Dispositif de retenue latérale d'une chaussure sur une raquette à neige (1), constitué d'une plaque de retenue (3) de plan de symétrie générale P), sur laquelle sont montés des moyens avant de retenue (4) comprenant des organes latéraux de retenue (9a, 9b) formant une enceinte (5) ouverte vers l'arrière (AR) dans laquelle est destinée à s'engager l'extrémité avant de la chaussure, à savoir un organe latéral de retenue gauche (9a) et un organe latéral de retenue droit (9b) dont chacun des organes latéraux de retenue (9a, 9b) comprend des moyens de réglage en longueur, afin d'adapter le volume de l'enceinte par un préréglage volumique, les parties supérieures des deux organes latéraux de retenue (9a, 9b) qui sont localisées sur le dessus de l'avant de la chaussure, comprenant des moyens de rapprochement (7) afin d'assurer le maintien de la chaussure, **caractérisé en ce que** chacun des organes latéraux de retenue (9a, 9b) est constitué, d'une sangle inférieure (90) réalisée en matière plastique, montée pivotante sur la plaque par son extrémité inférieure (12), tandis que son extrémité supérieure (13) comprend une boucle de réglage (14) dans laquelle est engagée une portion de sangle textile (91) dont l'extrémité est fixée à la partie supérieure de l'organe avant de retenue correspondant.

2. Dispositif selon la revendication précédente, **caractérisé en ce que** les moyens de rapprochement (7) de l'un vers l'autre des organes latéraux de retenue (9a, 9b) à savoir l'organe latéral gauche (9a) et l'organe latéral droit (9b) sont constitués par une liaison transversale reliant les deux parties supérieures des deux organes latéraux de retenue.

3. Dispositif selon la revendication précédente, **caractérisé en ce que** la liaison transversale (7) est constituée par un support de levier (15a) portant un levier pivotant de verrouillage (16) relié à une portion de sangle supérieure (15b).

4. Dispositif selon la revendication précédente, **caractérisé en ce que** ledit support de levier (15a) est fixé à l'une des portions de sangle textile (91) de l'un des organes de retenue latérale (9b) tandis que la portion de sangle supérieure (15b) qui est avantageusement réalisée en matière plastique souple voire semi rigide, est relié de manière articulée sur la portion de sangle textile (91) de l'autre organe de retenue latéral (9a), la portion de sangle supérieure (15b) étant montée articulée sur le levier pivotant de verrouillage (16) pour former un système dit à genouillère, ledit levier pivotant de verrouillage (16) pouvant prendre deux positions, à savoir une position d'ouverture, et une position de fermeture, le passage de la position d'ouverture à la position de fermeture provoquant ainsi, le rapprochement des deux ensembles organes arrière de retenue (9a, 9b), pour refermer l'enceinte sur l'extrémité de la chaussure et ainsi, assurer une bonne tenue de l'avant de la chaussure.

5. Dispositif selon l'une quelconque des revendications précédentes, **caractérisé en ce que** les moyens avant de retenue (4) sont constitués par deux ensembles de parois de retenue (4a, 4b) à savoir un ensemble de paroi de retenue gauche (4a) et un ensemble de paroi de retenue droit (4b), tandis que chacun des ensembles de paroi de retenue (4a, 4b) est constitué par les organes latéraux de retenue (9a, 9b) auxquels sont reliés deux organes avant de retenue (8a, 8b), à savoir un organe de retenue droit (8b) et un organe de retenue gauche (8a), les organes avant de retenue (8a, 8b) reliant la partie supérieure des organes latéraux de retenue (9a, 9b) à la plaque (3).

6. Dispositif selon la revendication précédente, **caractérisé en ce que** chacun des organes avant de retenue (8a, 8b) est réalisé par une sangle déformable se présentant sous la forme d'une bande allongée s'étendant depuis la plaque (3) où elle est fixée par son extrémité inférieure avant (10), vers le haut et vers l'arrière où elles sont fixées aux organes latéraux de retenue (9a, 9b).

## Patentansprüche

1. Vorrichtung zur seitlichen Halterung eines Schuhs auf einem Schneeschuh (1), bestehend aus einer Halterungsplatte (3) mit allgemeiner Symmetrieebene (P), auf der vordere Halterungsmittel (4) montiert sind, aufweisend seitliche Halterungsorgane (9a, 9b), die eine nach hinten (AR) geöffnete Einschließung (5) bilden, in die das vordere Ende des Schuhs einbringbar ist, und zwar ein linkes seitliches Halterungsorgan (9a) und ein rechtes seitliches Halterungsorgan (9b), wobei jedes der seitlichen Halterungsorgane (9a, 9b) Mittel zur Längeneinstellung aufweist, um den Umfang der Einschließung durch eine Voreinstellung des Umfangs einzustellen, wobei die oberen Teile der beiden seitlichen Halterungsorgane (9a, 9b), welche sich oben auf dem vorderen Ende des Schuhs befinden, Annäherungsmittel (7) aufweisen, um ein Halten des Schuhs zu gewährleisten, **dadurch gekennzeichnet, dass** jedes der seitlichen Halterungsorgane (9a, 9b) aus einem unteren aus einem Kunststoff ausgebildeten Gurt (90) besteht, welcher an seinem unteren Ende (12) schwenkbar auf der Platte gelagert ist, während dessen oberes Ende (13) eine Einstellungsschnalle (14) aufweist, in die ein Teil eines Textilgurts (91) eingeführt ist, dessen Ende an dem oberen Teil des entsprechenden vorderen Halterungsorgans befestigt ist.

2. Vorrichtung nach dem vorhergehenden Anspruch, **dadurch gekennzeichnet, dass** die Annährungsmittel (7) des einen seitlichen Halterungsorgans mit dem anderen seitlichen Halterungsorgan (9a, 9b), und zwar des linken seitlichen Organs (9a) mit dem rechten seitlichen Organ (9b) aus einer Querbindung bestehen, welche die zwei oberen Teile der zwei seitlichen Halterungsorgane verbindet.

3. Vorrichtung nach dem vorhergehenden Anspruch, **dadurch gekennzeichnet, dass** die Querbindung (7) aus einem Hebelträger (15a) besteht, der einen schwenkbaren Verriegelungshebel (16) trägt, der mit einem oberen Gurtteil (15b) verbunden ist.

4. Vorrichtung nach dem vorhergehenden Anspruch, **dadurch gekennzeichnet, dass** der Hebelträger (15a) an einem der Textilgurtteile (91) eines der seitlichen Halterungsorgane (9b) befestigt ist, während der obere Gurtteil (15b), welcher vorteilhaft aus einem flexiblen oder halbstarren Kunststoff ausgebildet ist, gelenkig mit dem Textilgurtteil (91) des anderen seitlichen Halterungsorgans (9a) verbunden ist, wobei der obere Gurtteil (15b) gelenkig auf dem schwenkbaren Verriegelungshebel (16) gelagert ist und ein so-genanntes Kniesystem bildet, wobei der schwenkbare Verriegelungshebel (16) zwei Stellungen einnehmen kann, und zwar eine geöffnete Stellung und eine geschlossene Stellung, wobei der Übergang von der geöffneten Stellung in die geschlossene Stellung somit die Annäherung der zwei hinteren Halterungsorganeinheiten (9a, 9b) verursacht, um die Einschließung um das Ende des Schuhs herum zu schließen und somit einen guten Halt des vorderen Teils des Schuhs zu gewährleisten.

5. Vorrichtung nach einem der vorhergehenden Ansprüche, **dadurch gekennzeichnet, dass** die vorderen Halterungsmittel (4) aus zwei Sätzen von Halterungswandungen (4a, 4b) bestehen, und zwar einem linken Satz von Halterungswandungen (4a) und einem rechten Satz von Halterungswandungen (4b), während jeder der Sätze von Halterungswandungen (4a, 4b) aus den seitlichen Halterungsorganen (9a, 9b) besteht, mit denen zwei vordere Halterungsorgane (8a, 8b), und zwar ein rechtes Halterungsorgan (8b) und ein linkes Halterungsorgan (8a) verbunden sind, wobei die vorderen Halterungsorgane (8a, 8b) den oberen Teil der seitlichen Halterungsorgane (9a, 9b) mit der Platte (3) verbinden.

6. Vorrichtung nach dem vorhergehenden Anspruch, **dadurch gekennzeichnet, dass** jedes der vorderen Halterungsorgane (8a, 8b) durch einen verformbaren Gurt gebildet ist, der sich in Form eines länglichen Bandes darstellt, welches sich von der Platte (3), an der es mit seinem unteren vorderen Ende (10) befestigt ist, nach oben und nach hinten hin erstreckt, wo sie an den seitlichen Halterungsorganen (9a, 9b) befestigt sind.

## Claims

1. Device for lateral retention of a shoe on a snowshoe (1), consisting of a retention plate (3) with a general plane of symmetry (P) on which there are mounted front retention means (4) comprising lateral retention units (9a, 9b) forming an enclosure (5) which is open at the rear (AR) in which the front end of the shoe is designed to be engaged, i.e. a left lateral retention unit (9a) and a right lateral retention unit (9b), each of which lateral retention units (9a, 9b) comprises means for adjustment of length, in order to adapt the volume of the enclosure by pre-adjustment of the volume of the upper parts of the two lateral retention units (9a, 9b) which are located on the top of the front of the shoe, comprising means (7) for drawing closer, in order to ensure the retention of the shoe, **characterised in that** each of the lateral retention units (9a, 9b) consists of a lower strap (90) made of plastic material, which is mounted such as to pivot on the plate by means of its lower end (12), whereas its upper end (13) comprises an adjustment loop (14) in which there is engaged a portion of textile strap (91), the end of which is secured to the upper part of the corresponding front retention unit.

2. Device according to the preceding claim, **characterised in that** the means (7) for drawing the lateral retention units (9a, 9b) closer to one another, i.e. the left lateral unit (9a) and the right lateral unit (9b), consist of a transverse connection which connects the two upper parts of the two lateral retention units.

3. Device according to the preceding claim, **characterised in that** the transverse connection (7) consists of a lever support (15a) bearing a pivoting locking lever (16) which is connected to an upper portion of strap (15b).

4. Device according to the preceding claim, **characterised in that** the said lever support (15a) is secured to one of the portions of textile strap (91) of one of the lateral retention units (9b), whereas the upper portion of strap (15b), which is advantageously made of flexible plastic material or semi-rigid material, is connected in an articulated manner on the portion of textile strap (91) of the other lateral retention unit (9a), the upper portion of strap (15b) being mounted in an articulated manner on the pivoting locking lever (16), in order to form a so-called articulated lever system, the said pivoting locking lever (16) being able to adopt two positions, i.e. an open position and a closed position, the passage from the open position to the closed position thus giving rise to the drawing closer of the two rear retention unit assemblies (9a, 9b), in order to close the enclosure on the end of the shoe, and thus ensure good retention of the front of the shoe.

5. Device according to any one of the preceding claims, **characterised in that** the front retention means(4) consist of two retention wall assemblies (4a, 4b), i.e. a left retention wall assembly (4a) and a right retention wall assembly (4b), whereas each of the retention wall assemblies (4a, 4b) consists of the lateral retention units (9a, 9b) to which there are connected two front retention units (8a, 8b), i.e. a right retention unit (8b) and a left retention unit (8a), the front retention units (8a, 8b) connecting the upper part of the lateral retention units (9a, 9b) to the plate (3).

6. Device according to the preceding claim, **characterised in that** each of the front retention units (8a, 8b) is formed by a deformable strap in the form of an elongate strip which extends from the plate (3), where it is secured by its front lower end (10), towards the top and towards the rear, where it is secured to the lateral retention units (9a, 9b).
